# EUROPÄISCHE PATENTSCHRIFT

(11) **EP 0 429 450 B1**
(45) Veröffentlichungstag und Bekanntmachung des Hinweises auf die Patenterteilung: **21.06.1995**
(21) Anmeldenummer: 89903459.9
(22) Anmeldetag: 22.03.1989
(51) Int. Cl.: F23N 1/08

(54) **GASBEHEIZTER DURCHLAUF-WASSERERHITZER**
GAS-FIRED INSTANTANEOUS WATER HEATER
CHAUFFE-EAU INSTANTANE CHAUFFE AU GAZ

(30) Priorität: 30.03.1988 DE 3810836
(43) Veröffentlichungstag der Anmeldung: 05.06.1991
(73) Patentinhaber: ROBERT BOSCH GMBH, 70442 Stuttgart (DE)
(72) Erfinder: Schmid, Josef, (DE); WELTE, Christian, D-7449 Neckartenzlingen (DE); HOENESS, Hans, D-7311 Bissingen/Teck (DE)
(86) Internationale Anmeldenummer: DE8900180
(87) Internationale Veröffentlichungsnummer: WO8909367

(56) Entgegenhaltungen:
- DE-B- 1 171 138
- FR-A- 1 194 753
- FR-A- 2 541 434
- FR-E- 76 864
- FR-E- 92 079
- Patent Abstracts of Japan,Volume 8,Nr 154,(M-310)(1591) 18 July 1984

## Beschreibung

### Stand der Technik

Die Erfindung geht aus von einem gasbeheizten Durchlauf-Wassererhitzer nach der Gattung beiden unabhängigen Ansprüche. Bei den bekannten Wassererhitzern dieser Gattung (DE-B2 25 31 485) wirkt das Stellglied des Strömungsschalters auf ein Steuerventil in einem Bypaßkanal zum Venturi ein, welcher zusätzlich zu dem das Handstellventil enthaltenden Bypaßkanal angeordnet ist. Das Steuerventil sorgt dafür, daß die auf eine vorgegebene Nennleistung und eine vorgegebene Nennwassermenge des Gerätes abgestimmte maximale Temperaturerhöhung auch dann nicht überschritten wird, wenn das Zapfventil nur soweit geöffnet ist, daß der Wasserdurchsatz unter der Nennwassermenge bleibt. Diese Funktion der Temperatur-Konstanthaltung erfüllt das Steuerventil jedoch nur, wenn das Handstellventil in der zweiten Bypaßleitung geschlossen ist und das Gerät Heißwasser mit der größtmöglichen Temperaturerhöhung liefert. Wenn das Handstellventil jedoch mehr oder weniger weit geöffnet wird, um eine geringere Auslauftemperatur des Wassers vorzuwählen, vermag das Steuerventil die vorgewählte geringere Auslauftemperatur dann nicht mehr einzuhalten, wenn durch nur teilweises Öffnen des Zapfventils auch der Wasserdurchsatz durch das Gerät gedrosselt ist.

Ferner sind Wassererhitzer der gattungsmäßigen Art bekannt (DE-B-1 171 138), bei denen der über das Handstellventil führende Bypasskanal zum Venturi zusätzlich von einem vom Strömungsschalter beinflußten Steuerventil überwacht ist, welches den Bypasskanal erst freigibt, wenn das Stellglied des Strömungsschalters einen der vollen Energiezufuhr entsprechenden Hub zurückgelegt hat. Mit dieser Anordnung soll sichergestellt werden, daß die Einstellung des Handstellventils keinen Einfluß auf den zum Ansprechen des Strömungsschalters notwendigen Mindestwasserdurchfluß hat.

### Vorteile der Erfindung

Die erfindungsgemäße Anordnung mit den Merkmalen der unabhängigen Ansprüche hat den Vorteil, daß die Wasserauslauftemperatur nicht nur beim Heißwasserzapfen, sondern auch beim Zapfen von Wasser geringerer Temperatur (Warmwasser) den über das Handstellventil vorgewählten bzw. eingestellten Temperaturwert mindestens annähernd beibehält, wenn der Wasserdurchsatz über das Zapfventil auf einen Wert begrenzt wird, der zwischen der den Strömungsschalter zum Ansprechen bringenden Mindestwassermenge und der der jeweiligen Temperaturwahl entsprechenden Höchstwassermenge liegt.

Das für die Heißwasser-Temperaturkonstanz vorgesehene Steuerglied kann beispielsweise gemäß der DE-A1 23 30 486 ein in den engsten Querschnitt des Venturis hineinragender Steuerstift sein. Im Falle der Anordnung eines zur Warmwasser-Temperaturkonstanz dienenden zweiten Steuerventils ist es zur gegenseitigen Abstimmung der Teile jedoch vorteilhaft, wenn das Venturi von zwei Bypasskanälen überbrückt ist, von denen der eine über das Handstellventil und das vom Strömungsschalter beeinflußte Steuerventil für Warmwasser-Temperaturkonstanz führt, wogegen der andere Bypasskanal ein vom Strömungsschalter beeinflußtes Steuerventil für Heißwasser-Temperaturkonstanz enthält und die beweglichen Ventilglieder der Steuerventile fest mit dem Kolbenglied verbunden sind.

Damit gasseitig die gewünschte Nennleistung sicher erreicht wird, ist erfindungsgemäß vorgesehen, daß das bewegliche Ventilglied des Steuerventils für Heißwasser-Temperaturkonstanz einen axial in die Ventilöffnung des Steuerventils hineinragenden Drosselzapfen hat, der sich zu seinem freien Ende hin verjüngt und dort einen im Durchmesser vergrößerten Drosselbund trägt.

Durch die in den abhängigen Ansprüchen aufgeführten Maßnahmen sind vorteilhafte Weiterbildungen des Gegenstandes des Hauptanspruchs möglich.

Es ist besonders vorteilhaft, wenn das Steuerventil so auf das Gasventil abgestimmt ist, daß nach einem linearen Teil der Hubkennlinie des Strömungsschalters ein die Gaszufuhr nicht mehr bzw. nicht über einen vorgegebenen Maximalwert steigernder Überhub einsetzt.

Zur weiteren Erleichterung der gegenseitigen Abstimmung der Funktionsteile ist es zweckmäßig, wenn die Ventilöffnung mindestens eines Steuerventils an einer in den Bypasskanal eingesetzten Buchse gebildet ist, deren Lage zum beweglichen Ventilglied in vorgegebenen Grenzen einstellbar ist.

Durch die konstruktiven Merkmale der Ansprüche 5 bis 7 ergeben sich einfache und gedrängte Konstruktionen von aus Strömungsschalter, Venturi, Steuerventilen und Handstellventil bestehenden Baueinheiten.

### Zeichnung

Ein Ausführungsbeispiel der Erfindung ist in der Zeichnung dargestellt und in der nachfolgenden Beschreibung näher erläutert. Es zeigen Figur 1 eine schematische Gesamtdarstellung eines gasbeheizten Gerätes zur Bereitung heißen bzw. warmen Brauchwassers mit einer sogenannten Wasserarmatur im Schnitt, Figur 2 einen Teilschnitt durch die Wasserarmatur nach Figur 1 in gegenüber Figur 1 vergrößertem Maßstab, Figur 3 eine Variante eines Funktionsteils der Wasserarmatur und Figur 4 ein Funktionsschaubild des Gerätes nach den Figuren 1 - 3.

### Beschreibung des Ausführungsbeispiels

Das Gerät hat eine Wasserdurchlaufleitung 10, die von einem Wassereinlaß 12 über eine als ganzes mit der Bezugszahl 14 versehene Wasserarmatur und einen Wärmetauscher 16 zu einem Wasserauslaß 18 bzw. einem Zapfventil 20 führt. Unterhalb des Wärmetauschers 16 ist in einem nicht dargestellten Verbrennungsschacht ein rostförmiger Gasbrenner 22 angeordnet, der aus einer Gasleitung 24 gespeist ist, die mit einem Gasventil 26 versehen ist. Dieses hat ein Schließglied 28, das von einer Schließfeder 30 gegen einen Ventilsitz an der Ventilöffnung gedrückt und mit einem in diese hineinragenden, sich konisch verjüngenden Steueransatz 32 versehen ist. Der Steueransatz 32 ist so ausgebildet, daß sich eine lineare Abhängigkeit des Gasdurchsatzes vom Hub des Schließglieds 28 ergibt.

Die Wasserarmatur 14 enthält einen als Wassermangelsicherung dienenden Strömungsschalter 34, der eine Hochdruckkammer 36 und eine Niederdruckkammer 38 aufweist, die durch ein Kolbenglied 40 dicht voneinander getrennt sind. Dieses besteht aus einer Membran 42 (Figur 2) und einer starren Trägerplatte 44, an welcher die Membran 42 mittels angespritzter Zapfen 46 festgehalten ist. Das Kolbenglied 40 ist ferner mit einem Ventilstößel 48 fest verbunden, der abgedichtet aus der Niederdruckkammer 38 herausgeführt ist und zusammen mit dem Kolbenglied 40 ein hydraulisches Stellglied für das Gasventil 26 bildet.

Der Wassereinlaß 12 ist mit einer einen Wassermengenregler bzw. -begrenzer 50 aufnehmenden Kammer 52 in der Wasserarmatur 34 verbunden, von der ein Regeldurchgang 54 in die Hochdruckkammer 36 führt. Der Wassermengenregler 50, der in Figur 2 in Regelstellung gezeigt ist, hat einen Regelkolben 56, welcher von einer Regelfeder 58 nach oben an das Kolbenglied 40 angedrückt ist. Der Regelkolben 56 hat einen Regelkonus 60, der mit einer Regelkante 62 am Regeldurchgang 54 zusammenwirkend die Zuflußmenge des Wassers in die Hochdruckkammer 36 steuert bzw. regelt. An den Regelkonus 60 schließt sich nach unten ein hülsenförmiger Ansatz 63 an, der in einem in das Armaturengehäuse eingeschraubten Verschlußteil 64 verschiebbar gelagert ist und in seiner zentralen Bohrung 66 die Regelfeder 58 aufnimmt, die sich unten am Verschlußteil 64 abstützt. Die Bohrung 66 ist über Kanäle 67, 68 im Regelkolben 56 mit dem oberhalb des Regelkonus 60 liegenden Teil der Kammer 52 verbunden.

Von der Hochdruckkammer 36 führt ein Kanal 70 zu einem Auslaß 72 der Wasserarmatur, in den ein Venturi 74 eingebaut ist. Die engste Stelle des Venturi 74 ist über eine enge Bohrung 76 mit der Niederdruckkammer 38 verbunden. Von der Hochdruckkammer 36 zweigen ferner zwei das Venturi 74 umgehende Bypaßkanäle 78 und 80 ab, die beide stromab des Venturi 74 in den Kanal 70 einmünden. Beide Bypaßkanäle 78, 80 sind je mit einem Steuerventil 82 bzw. 84 versehen, deren Aufbau und Funktion nachstehend noch näher beschrieben ist. In den Bypaßkanal 80 ist ferner ein Handstellventil 86 eingebaut, welches in bekannter Weise die Funktion eines Temperaturwählers für das gezapfte Wasser hat.

Das Steuerventil 82 hat einen gleichachsig in den Mündungsbereich 88 des Bypaßkanals 78 hineinragenden Drosselzapfen 90, der mit der Trägerplatte 44 des Kolbengliedes 40 fest verbunden ist. Der Drosselzapfen 90 bat einen sich konisch verjüngenden Mittelabschnitt 92, dessen im Durchmesser größerer Anfangsbereich in Ruhestellung des Kolbengliedes 40 in eine Ventilöffnung 94 des Steuerventils 82 hineinragt. Am Stirnende ist der Drosselzapfen 90 mit einem im Durchmesser vergrößerten Drosselbund 96 versehen, der sich in der rechts in Figur 2 dargestellten, durch die Regelstellung des Wassermengenreglers 50 bestimmten Hubendlage des Kolbengliedes 40 in der Ventilöffnung 94 befindet und dabei deren Durchgangsquerschnitt erheblich drosselt.

Die Ventilöffnung 94 ist an einer Buchse 98 gebildet, die verschiebbar im Mündungsbereich 88 des Bypaßkanales 78 gelagert ist und deren axiale Lage durch eine Verstelleinrichtung 100 in vorgegebenen Grenzen einstellbar ist. Die Verstelleinrichtung 100 hat einen im Armaturengehäuse drehbar gelagerten, mit einem Schraubenkopf 102 versehenen Stellstift 104, der am inneren Ende einen Exzenterbolzen 106 trägt, welcher in eine Ausnehmung am Umfang der Buchse 98 eingreift. Der Schraubenkopf 102 ist mit einem Querschlitz 108 für das Einsetzen eines Werkzeugs zum Drehen des Stellstiftes 104 versehen, dessen Lagerstellen über O-Ringe 110 und 112 abgedichtet sind und der in der eingestellten Lage durch eine gegen den Schraubenkopf 102 drückende Spannschraube 113 festgelegt ist.

Das Steuerventil 84 des über das Handstellventil 86 führenden Bypaßkanals 80 hat ebenfalls einen sich konisch verjüngenden, am Kolbenglied 40 befestigten Drosselzapfen 114, der gleichachsig zu einem Mündungsbereich 116 des Bypaßkanals 80 angeordnet ist und einen Durchgangsquerschnitt nach Maßgabe der Hubstellung des Kolbengliedes 40 steuert. Die Ventilöffnung des Steuerventils 84 kann analog zum Steuerventil 82 an einer axial einstellbaren Buchse im Mündungsbereich 116 des Bypaßkanals 80 angeordnet sein. Bei einer vereinfachten Ausführung kann der Drosselzapfen gemäß Figur 3 auch durch eine Ausformung 114a der Trägerplatte 44a gebildet sein.

Der Wassermengenregler 50 kann durch Lösen des Verschlußteils 64 nach außen ausgebaut werden. Zum unverlierbaren Festhalten des Regelkolbens 56 und der Regelfeder 58 am Verschlußteil 64 ist an diesem ein dünnwandiger Bördelkragen 120 vorgesehen, der zunächst parallel zur Reglerachse steht und nach dem Hindurchstecken des hülsenförmigen Ansatzes 63 des Regelkolbens 56 nach innen umgelegt wird. In das Verschlußteil 64 ist ferner ein Überdruckventil 122 eingebaut, dessen Schließkraft von außen durch Drehen eines die Schließfeder stützenden Schraubstopfens 124 einstellbar ist.

Nachstehend ist die Wirkungsweise des Gerätes anhand des Funktionsschaubildes nach Figur 4 beschrieben, wobei die Funktionen des Venturi 74 und des Strömungsschalters 34 als bekannt vorausgesetzt und nicht näher erläutert sind.

Im Funktionsschaubild sind über der auf die Zeiteinheit bezogenen Durchlaufmenge Q des Wassers der Stellhub h des Strömungsschalters 34 und die Temperaturerhöhung Delta t aufgetragen, die das Wasser beim Durchlauf durch das Gerät erfährt. Bei geschlossenem Handstellventil 86 (Heißwasserbereitung) spricht der Strömungsschalter 34 bei einem Wasserdurchfluß von ca. 1,8 l/min an, wobei er das Schließglied 28 des Gasventils 26 von seinem Sitz abhebt. Beim weiteren Aufdrehen des Zapfventils 20 und ansteigender Durchlaufmenge Q nimmt der Stellhub h gemaß der Linie a linear zu, bis die Durchlaufmenge Q etwa den vom Wassermengenregler 50 eingestellten Begelwert von ca. 7,5 l/min erreicht hat. Die Linearität in dem durch die Linie a gekennzeichneten Funktionsbereich wird durch das Steuerventil 82 sichergestellt, daß mit zunehmender Durchflußmenge Q eine zunehmend größere Teilmenge des aus der Hochdruckkammer 36 abströmenden Wassers über den Bypaßkanal 78 am Venturi 74 vorbeileitet und dadurch dessen überproportionale Wirkung auf das für das Linearverhalten notwendige Maß zurückführt.

Im Linearbereich a des Stellhubes h steigt auch der Öffnungshub des Gasventil-Schließgliedes 28 linear mit der Durchflußmenge Q an. Dabei stellt der Steueransatz 32 am Schließglied 28 sicher, daß auch die dem Brenner 22 zugeführte Gasmenge linear mit der Durchflußmenge Q des Wassers zunimmt und umgekehrt. Das hat zur Folge, daß die Temperatur des gezapften Wassers bereits von der zum Öffnen des Gasventils 26 notwendigen Mindestmenge von ca. 1,8 l/min an bis zur Regelmenge von ca. 7,5 l/min annähernd den vorgeschriebenen Wert der Temperaturerhöhung von beispielsweise ca. 50° K erfährt. Im Funktionsschaubild ist der Temperaturverlauf des gezapften Heißwassers durch die Linie b dargestellt, gemäß welcher sich bei einer angenommenen Zulauftemperatur des Wassers von 10 °C eine Auslauftemperatur von ca. 60 °C ergibt.

Durch die unvermeidliche u Fertigungstoleranzen an den Funktionsteilen der Wasserarmatur 34 und des Gasventils 26 wird bei einem voreingestellten Gerät die tatsächliche Kennlinie des Stellhubes h in einem Streubereich liegen, der im Funktionsschaubild durch die beiden Grenzkennlinien a₁ und a₂ angedeutet ist. Demzufolge wird zunächst auch der tatsächliche Verlauf der Temperaturerhöhung Delta t über der Durchflußmenge Q in einem Bereich liegen, der durch die beiden Grenzkennlinien b₁ und b₂ angedeutet ist. Am installierten Gerät können die Kennlinien durch entsprechendes axiales Verstellen der Buchse 98 des Steuerventils 82 wie im Funktionsschaubild gezeigt in die Mitte der Streubereiche gebracht werden, wo sich der einer Geraden am weitesten angenäherte Temperaturverlauf b ergibt.

Kurz vor Erreichen der Regelwassermenge von ca. 7,5 l/min tritt der Drosselbund 96 am Drosselzapfen 90 in die Ventilöffnung 94 ein, wonach die überproportionale Wirkung des Venturi 74 voll zur Geltung kommt und das Kolbenglied 40 des Strömungsschalters 34 bereits bei einer minimalen weiteren Steigerung des Wasserdurchsatzes in die der Regelstellung des Wassermengenreglers 50 entsprechende Hubstellung gelangt. Dabei ist die Anordnung so getroffen, daß das Gasventil 26 bereits bei Wirksamwerden des Drosselbundes 96 voll geöffnet ist, so daß die volle Leistung des Brenners 22 mit Sicherheit erreicht wird.

Wenn der Benutzer Wasser mit einer geringeren Auslauftemperatur als 60 °C bzw. einer geringeren Temperaturerhöhung als 50° K zapfen möchte, macht er über das Handstellventil 86 den Bypaßkanal 80 entsprechend weit auf. Im Funktionsschaubild sind die Verhältnisse bei voll geöffnetem Handstellventil 86 dargestellt. Dabei sei zunächst angenommen, daß der Bypaßkanal 80 wie beim Stand der Technik nur vom Handstellventil 86 überwacht ist und das erfindungsgemäß vorgesehene Steuerventil 84 im Bypaßkanal 80 fehlt. Dann würde der Strömungsschalter 34 erst bei einer Durchflußmenge von ca. 6 l/min. ansprechen und das Gasventil 26 öffnen. Danach würde der Stellhub h mit weiter ansteigender Durchflußmenge Q nach der Kennlinie d ansteigen und sich dabei ein Verlauf der Temperaturerhöhung Delta t gemäß der Kennlinie e ergeben. Die Kennlinie e macht deutlich, daß beim Zapfen von Warmwasser dessen Auslauftemperatur in erheblichem Maß von der auf die Zeiteinheit bezogenen Durchflußmenge abhängig ist, wenn dem Handstellventil 86 keine stellhubabhängigen Korrekturmittel zugeordnet sind.

Durch die erfindungsgemäße Anordnung eines zum Handstellventil 86 in Reihe liegenden Steuerventils 84 wird beim Aufdrehen des Zapfventils 20 der Bypaßkanal 80 durch das Steuerventil 84 zunächst erheblich gedrosselt, wie Figur 1 leicht erkennen läßt. Das hat zur Folge, daß der Ansprechpunkt des Strömungsschalters 34 auf eine Durchflußmenge von ca. 3,7 l/min vorverlegt wird. Danach nimmt infolge der konischen Ausbildung der Drosselzapfen 114 und 90 und somit der zunehmenden Freigabe der Bypaßkanäle 80 und 78 der Stellhub h des Strömungsschalters 34 gemäß Kennlinie f wiederum im wesentlichen linear zu, bis sie in einen steileren Ast g übergeht, wenn der Drosselbund 96 am Drosselzapfen 90 in die Ventilöffnung 94 eintritt.

Die beiden Steuerventile 82 und 84 sind so aufeinander und auf das Gasventil 26 bzw. dessen Schließglied 28 abgestimmt, daß praktisch bereits ab der minimalen Durchflußmenge von ca. 3,7 l/min bis zu der vom Wassermengenregler 50 begrenzten maximalen Durchflußmenge von ca. 11 l/min die Gaszufuhr zum Wasserdurchsatz annähernd proportional ansteigt und umgekehrt, so daß sich gemäß Kennlinie i ein annähernd konstanter Verlauf der Temperaturerhöhung Delta t ergibt.

Bei zunehmender Drosselung des Bypaßkanals 80 durch das Handstellventil 86 verschiebt sich der Ansprechpunkt des Strömungsschalters 34 auf der Abszisse des Funktionsschaubildes vom Wert Q = ca. 3,7 l/min gegen den Wert Q = ca. 1,8 l/min hin, der sich einstellt, wenn das Handstellventil 86 der Forderung nach höchster Zapfwassertemperatur entsprechend ganz geschlossen ist.

## Patentansprüche

1. Gasbeheizter Durchlauf-Wassererhitzer, mit einem Venturi (74) im Wasserweg (10), dessen engster Querschnitt mit der Niederdruckkammer (38) eines Strömungsschalters (34) verbunden ist, dessen Hochdruckkammer (36) vom Vordruck des Venturi (74) beaufschlagt und von der Niederdruckkammer (38) durch ein Kolbenglied (40) getrennt ist, das zusammen mit einem Stößel (48) ein hydraulisches Stellglied für ein Gasventil (26) bildet und sowohl auf einen Wassermengenregler bzw. -begrenzer (50) im Zulauf (12) zur Hochdruckkammer (36) als auch auf ein Steuerglied (56) einwirkt, das in Abstimmung mit dem Gasventil (26) die Strömung im Venturi (74) so beeinflußt, daß nach dem Ansprechen des Strömungsschalters (34) die Gaszufuhr mindestens annähernd linear mit dem Wasserdurchsatz ansteigt und umgekehrt,
ferner mit zwei das Venturi (74) umgehenden Bypasskanälen (78, 80), wobei einer (80) über ein Handstellventil (86) führt, über welches der Benutzer die Temperatur des erhitzten Wassers in Grenzen wählbar einstellen kann und der andere (78) ein vom Strömungsschalter (34) beeinflußtes erstes Steuerventil (82) für Heißwasser-Temperaturkonstanz enthält,
dadurch gekennzeichnet,
daß der über das Handstellventil (86) führende Bypasskanal (80) von einem in Reihe mit dem Handstellventil (86) angeordneten zweiten Steuerventil (84) überwacht ist,
daß die beiden Steuerventile (82, 84) Durchgangsquerschnitte des jeweiligen Bypasskanals (78, 80) beeinflussende Ventilglieder (90, 114) aufweisen, die fest mit dem Kolbenglied (40) verbunden sind und
daß das Ventilglied (114) des zweiten Steuerventils (84) vom Stellglied (40, 48) des Strömungsschalters (34) beeinflußt den Durchgangsquerschnitt des Bypasskanales (80) so steuert, daß auch bei ganz oder teilweise geöffnetem Handstellventil (86) und entsprechend ermäßigter Zapftemperatur die Gaszufuhr nach dem Ansprechen des Strömungsschalters (34) mindestens annähernd linear mit dem Wasserdurchsatz ansteigt und umgekehrt, was zu einer Warmwasser-Temperaturkonstanz führt.

2. Gasbeheizter Durchlauf-Wassererhitzer, mit einem Venturi (74) im Wasserweg (10), dessen engster Querschnitt mit der Niederdruckkammer (38) eines Strömungsschalters (34) verbunden ist, dessen Hochdruckkammer (36) vom Vordruck des Venturi (74) beaufschlagt und von der Niederdruckkammer (38) durch ein Kolbenglied (40) getrennt ist, das zusammen mit einem Stößel (48) ein hydraulisches Stellglied für ein Gasventil (26) bildet und sowohl auf einen Wassermengenregler bzw. -begrenzer (50) im Zulauf (12) zur Hochdruckkammer (36) als auch auf ein Steuerglied (56) einwirkt, das in Abstimmung mit dem Gasventil (26) die Strömung im Venturi (74) so beeinflußt, daß nach dem Ansprechen des Strömungsschalters (34) die Gaszufuhr mindestens annähernd linear mit dem Wasserdurchsatz ansteigt und umgekehrt,
ferner mit zwei das Venturi (74) umgehenden Bypasskanälen (78, 80), wobei einer (80) über ein Handstellventil (86) führt, über welches der Benutzer die Temperatur des erhitzten Wassers in Grenzen wählbar einstellen kann und der andere (78) ein vom Strömungsschalter (34) beeinflußtes erstes Steuerventil (82) für Heißwasser-Temperaturkonstanz enthält,
dadurch gekennzeichnet,
daß der über das Handstellventil (86) führende Bypasskanal (80) von einem in Reihe mit dem Handstellventil (86) angeordneten zweiten Steuerventil (84) überwacht ist, dessen verstellbares Ventilglied (114) vom Stellglied (40, 48) des Strömungsschalters (34) beeinflußt einen Durchgangsquerschnitt des Bypasskanales (80) steuert und
daß das bewegliche Ventilglied (90) des ersten Steuerventils (82) für Heißwasser-Temperaturkonstanz ein axial in die Ventilöffnung (94) des Steuerventils (82) hineinragender Drosselzapfen (90) ist, der sich zu seinem freien Ende hin verjüngt und dort einen im Durchmesser vergrößerten Drosselbund (96) trägt,
so daß auch bei ganz oder teilweise geöffnetem Handstellventil (86) und entsprechend ermäßigter Zapftemperatur die Gaszufuhr nach dem Ansprechen des Strömungsschalters (34) mindestens annähernd linear mit dem Wasserdurchsatz ansteigt und umgekehrt, was zu einer Warmwasser-Temperaturkonstanz führt.

3. Wassererhitzer nach Anspruch 1 oder 2, dadurch gekennzeichnet, daß das erste Steuerventil (82) so auf das Gasventil (26) abgestimmt ist, daß nach einem linearen Teil der Stellhubkennlinie (a bzw. f) des Strömungsschalters (34) ein die Gaszufuhr nicht mehr bzw. nicht über einen vorgegebenen Maximalwert steigender Überhub (c bzw. g) einsetzt.

4. Wassererhitzer nach einem der vorhergehenden Ansprüche, dadurch gekennzeichnet, daß die Ventilöffnung (94) mindestens eines Steuerventils (82) an einer in den Bypaßkanal (78) eingesetzten Buchse (98) gebildet ist, deren Lage zum beweglichen Ventilglied (90) in vorgegebenen Grenzen einstellbar ist.

5. Wassererhitzer nach einem der vorhergehenden Ansprüche , dadurch gekennzeichnet, daß beide Bypaßkanäle (78, 80) aus der Hochdruckkammer (36) des Strömungsschalters (34) parallelachsig zu dessen Stellglied (40, 48) ausmünden und die beweglichen Ventilglieder (90, 114) der beiden Steuerventile (82, 84) als axial in die Mündungsbereiche (88, 116) der Bypaßkanäle hineinragende, sich verjüngende Drosselzapfen ausgebildet sind.

6. Wassererhitzer nach einem der vorhergehenden Ansprüche, dadurch gekennzeichnet, daß das Kolbenglied (40) des Strömungsschalters (34) aus einer Membran (42) und einer mit dieser fest verbundenen Trägerplatte (44) besteht, an welcher die beiden beweglichen Ventilglieder (90, 114) der Steuerventile (82, 84) befestigt sind.

7. Wassererhitzer nach Anspruch 6, dadurch gekennzeichnet, daß mindestens ein Ventilglied durch eine Ausformung (114a) der Trägerplatte (44a) gebildet ist.

## Claims

1. Gas instantaneous water heater, comprising a venturi (74) in the water passage (10), the narrowest cross-section of which venturi is connected to the low-pressure chamber (38) of a flow switch (34) whose high-pressure chamber (36) is pressurized by the admission pressure of the venturi (74) and is separated from the low-pressure chamber (38) by a piston member (40) which, together with a stem (48), forms a hydraulic actuator for a gas valve (26) and acts both on a water-quantity regulator or limiter (50) in the inflow (12) to the high-pressure chamber (36) and on a control member (56) which, in coordination with the gas valve (26), influences the flow in the venturi (74) in such a way that, after the response of the flow switch (34), the gas supply increases at least approximately linearly with the water throughput and vice versa, furthermore comprising two bypass channels (78, 80) which bypass the venturi (74), of which one (80) runs via a manual regulating valve (86), via which the user can selectively set the temperature of the heated water within limits, and the other (78) contains a first control valve (82), influenced by the flow switch (34), for constancy of the hot-water temperature, characterized in that the bypass channel (80), running via the manual regulating valve (86), is monitored by a second control valve (84), which is arranged in series with the manual regulating valve (86), in that the two control valves (82, 84) have valve members (90, 114) which influence the cross-sections of passage of the respective bypass channel (78, 80) and are firmly connected to the piston member (40) and in that the valve member (114) of the second control valve (84), influenced by the actuator (40, 48) of the flow switch (34), controls the cross-section of passage of the bypass channel (80) in such a way that, even when manual regulating valve (86) is fully or partly opened and the dispensing temperature is correspondingly reduced, after the response of the flow switch (34) the gas supply increases at least approximately linearly with the water throughput and vice versa, which leads to a constancy of the hot-water temperature.

2. Gas instantaneous water heater, comprising a venturi (74) in the water passage (10), the narrowest cross-section of which venturi is connected to the low-pressure chamber (38) of a flow switch (34) whose high-pressure chamber (36) is pressurized by the admission pressure of the venturi (74) and is separated from the low-pressure chamber (38) by a piston member (40) which, together with a stem (48), forms a hydraulic actuator for a gas valve (26) and acts both on a water-quantity regulator or limiter (50) in the inflow (12) to the high-pressure chamber (36) and on a control member (56) which, in coordination with the gas valve (26), influences the flow in the venturi (74) in such a way that, after the response of the flow switch (34), the gas supply increases at least approximately linearly with the water throughput and vice versa, furthermore comprising two bypass channels (78, 80) which bypass the venturi (74), of which one (80) runs via a manual regulating valve (86), via which the user can selectively set the temperature of the heated water within limits, and the other (78) contains a first control valve (82), influenced by the flow switch (34), for constancy of the hot-water temperature, characterized in that the bypass channel (80), running via the manual regulating valve (86), is monitored by a second control valve (84), which is arranged in series with the manual regulating valve (86) and its adjustable valve member (114), influenced by the actuator (40, 48) of the flow switch (34), controls a cross-section of passage of the bypass channel (80), and in that the movable valve member (90) of the first control valve (82) for constancy of the hot-water temperature is a restrictor plug (90) which projects axially into the valve port (94) of the control valve (82), tapers towards its free end and has there a restrictor collar (96) enlarged in diameter, so that, even when manual regulating valve (86) is fully or partly opened and the dispensing temperature is correspondingly reduced, after the response of the flow switch (34) the gas supply increases at least approximately linearly with the water throughput and vice versa, which leads to a constancy of the hot-water temperature.

3. Water heater according to Claim 1 or 2, characterized in that the first control valve (82) is coordinated with the gas valve (26) in such a way that, after a linear section of the regulating stroke characteristic (a or f) of the flow switch (34), an excess stroke (c or g) commences which no longer increases the gas supply or does not increase it beyond a predetermined maximum value.

4. Water heater according to any of the preceding claims, characterized in that the valve port (94) of at least one control valve (82) is formed on a bush (98) which is inserted into the bypass channel (78) and whose position relative to the movable valve member (90) can be adjusted within predetermined limits.

5. Water heater according to any of the preceding claims, characterized in that both bypass channels (78, 80) lead out from the high-pressure chamber (36) of the flow switch (34) along an axis parallel to its actuator (40, 48) and the movable valve members (90, 114) of the two control valves (82, 84) are designed as tapering restrictior plugs projecting axially into the orifice areas (88, 116) of the bypass channels.

6. Water heater according to any of the preceding claims, characterized in that the piston member (40) of the flow switch (34) consists of a diaphragm (42) and a support plate (44) which is firmly connected to this diaphragm (42) and to which the two movable valve members (90,114) of the control valves (82, 84) are fixed.

7. Water heater according to Claim 6, characterized in that at least one valve member is formed by a formed-out section (114a) of the support plate (44a).

## Revendications

1. Chauffe-eau instantané au gaz comportant un Venturi (74) dans le chemin (10) de l'eau, dont le col est relié à la chambre basse pression (38) d'un commutateur de débit (34) dont la chambre haute pression (36) reçoit la pression amont du Venturi (74) et dont la chambre basse pression (38) est séparée par un piston (40) qui constitue avec une tige (48), un organe de réglage hydraulique de la soupape de gaz (26) et agit à la fois sur un régulateur ou limiteur de débit d'eau (50) dans l'alimentation (12) de la chambre haute pression (36) et sur un organe de commande (56) qui influence le débit dans le Venturi (74) en fonction de la soupape de gaz (26) pour qu'après mise en oeuvre du commutateur de débit (34), l'alimentation en gaz augmente au moins sensiblement de manière linéaire avec le débit d'eau et inversement ,
et en outre deux canaux de dérivation (78, 80) qui contournent le Venturi (74) , l'un des canaux (80) passant par un robinet de réglage manuel (86) que l'utilisateur peut régler dans des limites pour choisir la température de l'eau chaude et l'autre canal (78) comporte une première soupape de commande (82) influencée par le commutateur de débit (34) pour la constance de la température de l'eau chaude,
caractérisé en ce que :
- le canal de dérivation (80) qui passe par le robinet de réglage manuel (86) est surveillé par une seconde soupape de commande (84) en série avec le robinet de réglage manuel (86),
- les deux soupapes de commande (82, 84) comportant des organes d'obturation (90, 114) qui influencent les sections de passage des canaux de dérivation respectifs (78, 80) et sont reliés solidairement au piston (40),
- l'organe d'obturation (114) de la seconde soupape de commande (84) influence par l'organe de réglage (40, 48) du commutateur de débit (34), le débit dans le canal de dérivation (80) pour que même lorsque le robinet de réglage manuel (86) est totalement ou partiellement ouvert et qu'en fonction d'une température de puisage, réduite, l'alimentation en gaz augmente au moins de manière pratiquement linéaire avec le débit d'eau après la mise en oeuvre du commutateur de débit (34) et inversement, pour aboutir à une température d'eau chaude constante.

2. Chauffe-eau instantané au gaz comprenant un Venturi (74) dans le chemin (10) de l'eau, dont le col est relié à la chambre basse pression (38) d'un commutateur de débit (34), dont la chambre haute pression (36) reçoit la pression amont du Venturi (74) et qui est séparée de la chambre basse pression (38) par un piston (40) constituant avec une tige (48), un organe de réglage hydraulique d'une soupape de gaz (26) et agit à la fois sur un régulateur de débit ou limiteur de débit (50) dans l'arrivée (12) de la chambre haute pression (36) tout en agissant également sur un organe de commande (56) qui influence le débit dans le Venturi (74) en fonction de la soupape de gaz (26) pour qu'après mise en oeuvre du commutateur d'écoulement (34), l'alimentation en gaz augmente au moins de manière pratiquement linéaire avec le débit d'eau et inversement,
- en outre avec deux canaux de dérivation (78, 80) contournant le Venturi (74), l'un des canaux (80) passant par un robinet de réglage manuel (86) par lequel l'utilisateur peut régler dans des limites choisies, la température de l'eau chaude et l'autre canal (78) comporte une première soupape de commande (82) influencée par le commutateur de débit (34) pour maintenir constante la température de l'eau chaude,
caractérisé en ce que :
- le canal de dérivation (80) passant par le robinet de réglage manuel (86) est surveillé par une seconde soupape de commande (84) montée en série avec la soupape de réglage manuelle (86) et dont l'organe d'obturation (114), réglable est influencé par l'organe de réglage (40, 48) du commutateur de débit (34) pour commander la section de passage du canal de dérivation (80) et,
- l'organe d'obturation (90) mobile de la première soupape de commande (82) pour maintenir constante la température de l'eau chaude est un bouchon d'étranglement (90) pénétrant axialement dans l'ouverture de soupape (94) de la soupape de commande (82), ce bouchon allant en diminuant vers son extrémité libre pour y porter une collerette d'étranglement (96) à diamètre augmenté,
- si bien que même lorsque le robinet de réglage manuel (86) est totalement ou partiellement ouvert et qu'en fonction d'une température de puisage, réduite, l'alimentation en gaz après la mise en oeuvre du commutateur de débit (34) augmente au moins sensiblement de manière linéaire avec le débit d'eau et inversement, pour avoir une eau chaude de température constante.

3. Chauffe-eau selon des revendications 1 ou 2, caractérisé en ce que la première soupape de commande (82) est accordée sur la soupape de gaz (26) pour qu'après une partie linéaire de la courbe caractéristique de la course de réglage (a ou f) du commutateur de débit (34), il s'établit une course excédentaire (c ou g) telle que l'alimentation en gaz n'augmente plus ou ne dépasse pas une valeur maximale prédéterminée.

4. Chauffe-eau selon l'une des revendications précédentes, caractérisé en ce que l'ouverture de soupape (94) d'au moins une soupape de commande (82) est formée sur un manchon (98) logé dans le canal de dérivation (78) et dont la position se règle dans des limites prédéterminées par rapport à l'organe d'obturation (90) mobile.

5. Chauffe-eau selon l'une des revendications précédentes, caractérisé en ce que les deux canaux de dérivation (78, 80) débouchent de la chambre haute pression (36) du commutateur de débit (34), de manière coaxiale à son organe de réglage (40, 48) et les organes d'obturation (90, 114), mobiles des deux soupapes de commande (82, 84) sont des bouchons d'étranglement pénétrant axialement dans les zones d'embouchure (88, 116) des canaux de dérivation.

6. Chauffe-eau selon l'une des revendications précédentes, caractérisé en ce que le piston (40) du commutateur de débit (34) est formé d'une membrane (42) solidaire d'une plaque de support (44) à laquelle sont fixés les deux organes d'obturation (90, 114), mobiles des soupapes de commande (82, 84).

7. Chauffe-eau selon la revendication 6, caractérisé en ce qu'au moins un organe d'obturation est réalisé sur la plaque de support (44a) par une déformation (114a).
